# EUROPÄISCHE PATENTSCHRIFT

(11) **EP 1 048 912 B1**
(45) Veröffentlichungstag und Bekanntmachung des Hinweises auf die Patenterteilung: **16.06.2004**
(21) Anmeldenummer: 00108812.9
(22) Anmeldetag: 26.04.2000
(51) Int. Cl.: F25D 17/04, F25D 21/14

(54) **Kühlgerät und Verfahren zur Verkeimungsindikation**
Refrigerating apparatus and method for indicating germs
Appareil frigorifique et procédé d'indication des germes

(30) Priorität: 29.04.1999 DE 19919448
(43) Veröffentlichungstag der Anmeldung: 02.11.2000
(73) Patentinhaber: Miele & Cie. KG, 33332 Gütersloh (DE)
(72) Erfinder: Fox, Norbert, 33442 Herzebrock (DE); Michels, Winfried, Dr., 34414 Warburg (DE); Last, Mario, 33615 Bielefeld (DE)

(56) Entgegenhaltungen:
- DE-A- 4 142 365
- GB-A- 1 093 080
- US-A- 1 979 590
- US-A- 4 829 774
- US-A- 5 230 220
- US-A- 5 558 841
- US-A- 5 581 189

## Beschreibung

Die Erfindung betrifft ein Kühlgerät nach dem Oberbegriff des Anspruchs 1. So ein Kühlgerät ist aus der US-A-5 230 220 bekannt. Außerdem betrifft die Erfindung ein Verfahren zur Verkeimungsindikation in einem derartigen Kühlgerät.

Kühlgeräte sind für eine kurzzeitige Lagerung von verschiedenen Speisen und Lebensmittel bei unterschiedlich niedrigen Temperaturen geeignet. Bauart und Anordnung eines Verdampfers (z.B. plattenförmig, mit oder ohne Verdampferfach, in Rückwand integriert) sowie eine zweckmäßige Unterteilung des Innenraumes ermöglichen es, die Lebensmittel auf den entsprechenden Ebenen in den für sie optimalen Temperaturbereichen zu lagern.

Im Gegensatz zum statischen Kühlen, bei dem kühlzonenabhängig gekühlt wird und der Verdampfer an der Rückwand oder im oberen Bereich des Gerätes angeordnet ist, erobert in den letzten Jahren dynamisches Kühlen den Markt der Kühlgeräte. Hierbei wird die kalte Luft durch einen Ventilator im Kühlraum verteilt. Die Lebensmittel können im Kühlgerät unabhängig vom Standort bei gleichmäßiger Temperatur eingelagert werden. Besonders vorteilhaft ist hierbei neben der gleichmäßigen Kälte- und Luftfeuchtigkeitsverteilung das schnelle Abkühlen der eingebrachten Lebensmittel, allerdings werden so vorhandene oder entstehende Keime, Pilze und Sporen schneller verbreitet.

Feuchtigkeit, die von den eingelagerten Lebensmitteln abgegeben wird oder durch warme Luft beim Öffnen der Tür in das Kühlgerät gelangt, kondensiert am Verdampfer. Um die dort entstehende Reifschicht möglichst gering zu halten und außerdem die Lebensmittel vor einem Austrocknen sowie vor Geschmacksübertragungen untereinander zu bewahren, sollten nicht nur geruchsintensive Lebensmittel in verschlossenen Gefäßen aufbewahrt werden. Obwohl das allgemein bekannt ist, werden trotzdem viele Lebensmittel auch unverpackt im Kühlgerät abgestellt. An den Lebensmitteln oder Behältnissen anhaftende Keime, Pilze bzw. Sporen werden sowohl durch natürliche als auch durch dynamische Luftzirkulation im Innenraum und auf den Lebensmitteln bzw. auf den diese aufnehmenden Behältnissen verteilt. Da bei einer dickeren Reifschicht sowohl der Wärmeübergang an das Kältemittel im Verdampfer schlechter und auch die Temperaturregelung ungenauer werden, sollte ein regelmäßig abgetaut werden. Unabhängig, ob von Hand oder teilautomatisch abgetaut wird, das unvermeidbar mit Keimen und Sporen belastete Tauwasser wird in einem unterhalb des Verdampfers angeordneten Auffangbehälter gesammelt. Bei einem automatischen Abtauvorgang ist ein großflächiger Rückwandverdampfer vorhanden. Das Tauwasser läuft über eine unterhalb des Verdampfers angeordnete Auffangrinne durch ein kleines Rohr an der Rückwand des Kühlgerätes in einen Kondensatauffangbehälter, der auf dem Verdichter oder am Verflüssiger angeordnet ist. Das Tauwasser verdunstet durch die dort vorhandene Wärme.

Die DE 23 44 261 A1 beschreibt ein Kühlgerät mit Umluftsystem im Innenraum, wobei die Luft über eine Filtervorrichtung zwangsgeführt wird. Dadurch sollen die im Innenbereich auftretenden Gerüche wirksam beseitigt werden. Mit einem derartigen Aufbau lässt sich zwar der Geruch innerhalb des Kühlgerätes verbessern, jedoch werden durch die Luftbewegung die unvermeidlich vorhandenen Keime, Pilzsporen o.ä. unvermindert über den gesamten Innenraum verteilt. In der Filtervorrichtung erfolgt keine Abtötung dieser Keime und/oder Sporen. Das Kühlgerät wird zumeist aber erfahrungsgemäß erst gereinigt, wenn sichtbare Verschmutzungen auftreten. Bevor Keimen und/oder Sporen für das menschliche Auge sichtbar werden, ist der Innenraum aber bereits mit diesen belastet.

EP 312 060 B1 beschreibt ebenfalls ein automatisches Kühlgerät mit einer Einrichtung zur Luftumwälzung. Allerdings ist in diesem Kühlgerät ein gesondertes Lagerfach enthalten, das von Kunststoffmaterial eingegrenzt ist. Die Einrichtung zur Luftumwälzung erzeugt in diesem Fach eine Zwangsventilation über eine Keimtötungseinrichtung. Die Keimtötung erfolgt durch ultraviolette Strahlen, ohne dass das Fach selbst den ultravioletten Strahlen ausgesetzt ist. Bei einem derartigen Gerät ist zwar ein abgeschlossenes Fach vorhanden, in dem eine Keimtötung erfolgt, jedoch ist eine derartige Vorrichtung zur Keimabtötung nicht direkt auf den gesamten Aufbewahrungsraum übertragbar. Ultraviolette Strahlen sind in Schattenbereichen sowie in Biofilmen und Anschmutzungen auf den Lebensmitteln bzw. Aufbewahrungsgefäßen hinein nicht wirksam. Biofilme sind in der Regel aber nicht sichtbar. Der Benutzer muss daher davon ausgehen, dass im Kühlinnenraum außerhalb des abgeschlossenen Faches unerwünschte Bakterien bzw. Keime vorhanden sein können. Ein Zeitpunkt für eine notwendige Reinigung kann davon nicht abgeleitet werden. Auch hier wird der Benutzer bei sichtbaren Verschmutzungen eine gründliche Reinigung der Innenwände vomehmen. Dann ist eine VerteilungNermehrung der Keime häufig schon weit fortgeschritten.

Ferner ist aus der US 5,230,220 ein Kühlgerät bekannt, wobei das Kühlgerät im Innenraum eine Messeinrichtung mit mindestens einem als Geruchssensor ausgebildeten Sensor und einer Auswerteelektronik aufweist. Je nachdem, ob die Menge der von dem Geruchssensor detektierten Gerüche zu- oder abnimmt, wird eine elektrische Spannung verändert. Diese Spannung wird in einem elektrischen Vergleichsglied mit einer vorher festgelegten elektrischen Referenzspannung verglichen. In Abhängigkeit des Vergleichs der beiden elektrischen Spannungen wird eine LED und eine Sterilisier- und Deodorisiereinheit eingeschaltet.

Der Erfindung stellt sich somit das Problem ein Kühlgerät zu schaffen, bei welchem selbst bei einem optisch vermeintlich sauberen Innenraum ein Hinweis auf eine empfehlenswerte Innenraumreinigung erfolgt, weil die tatsächlich vorhandene Keimanzahl erhöht ist.

Erfindungsgemäß wird dieses Problem durch ein Kühlgerät mit den im Patentanspruch 1 angegebenen Merkmalen und ein Verfahren gemäß Anspruch 12 gelöst. Vorteilhafte Ausgestaltungen und Weiterbildungen der Erfindung ergeben sich aus den nachfolgenden Unteransprüchen.

Die mit der Erfindung erreichbaren Vorteile bestehen insbesondere darin, dass der Benutzer bereits auf eine sinnvolle Reinigung bzw. eine desinfizierende Sanierung des Innenraumes hingewiesen wird, wenn bereits eine erhebliche Anzahl von Keimen und/oder Sporen o.ä. vorhanden sind, aber noch keine sichtbare Verschmutzung feststellbar ist. Dazu ist in dem Kühlgerät mindestens ein Sensor an einem von Kondensat aus dem Innenraum durchspülten Ort angeordnet. Die Messeinrichtung setzt sich vorteilhaft aus mindestens einem Sensor zur Erfassung von Bakterien, Hefen, Schimmelpilzen und/oder von deren Stoffwechselprodukten, einer Auswerteelektronik und/oder einem Anzeigeelement zusammen. Der geeignete Zeitpunkt zur Reinigung wird insbesondere durch Vergleich mit in der Auswerteelektronik abgelegten Grenzwerten ermittelt und signalisiert. Überschreitet der aktuelle Messwert vorhandener Bakterien, Hefen, Schimmelpilze und/oder deren Stoffwechselprodukte, z.B. Nitritkonzentration, den Vergleichs- bzw. Grenzwert, wird in einer weiteren vorteilhaften Ausgestaltung in wiederkehrenden Abständen eine Warnung über ein Anzeigeelement vorgenommen. Diese Warnung erfolgt entweder optisch und/oder akustisch. Besonders vorteilhaft ist dabei eine Anordnung des Sensors in oder an einer Kondensatauffangrinne oder an dem Rückwandverdampfer, weil dort garantiert eine Benetzung des Sensors mit Kondensat erfolgt. In einer anderen vorteilhaften Ausgestaltung ist zwischen der Kondensatauffangrinne und dem Rückwandverdampfer eine Abtropfleiste angeordnet, welche mit dem Sensor in Kontakt steht. Da bekannt ist, dass eine Vielzahl von Bakterien Nitrit als Stoffwechselprodukt erzeugen, ist der Sensor vorteilhaft als Nitritsensor ausgestattet. Dieser erfasst entweder direkt das im Kondensat vorhandene Nitrit oder es wird die Oxidation als Messverfahren angewendet und dabei Nitrit zu Nitrat oxidiert.

Ein Ausführungsbeispiel der Erfindung ist in den Zeichnungen rein schematisch dargestellt und wird nachfolgend näher beschrieben. Es zeigt
- Figur 1: Kühlgerät ohne Tür
- Figur 2: Kühlgerät mit geöffneter Tür

Die Figur 1 zeigt ein Kühlgerät (1) in Form eines Kühlschrankes, bei dem zur besseren Übersicht die Tür (10) weggelassen wurde. Der Kühlschrank (1) weist in einem wärmeisolierten Gehäuse einen Innenraum (2) mit glatten Seitenwänden auf. Die Einteilung des Innenraumes (2) kann unterschiedlich ausgestaltet sein. Üblicherweise befinden sich dort mindestens eine, hier nicht dargestellte, Gemüseschale und in mehreren Ebenen Abstellflächen für Kühlgut. Natürlich kann der Innenraum (2) auch derart aufgeteilt sein, dass mehrteilige Schalen nebeneinander eingeschoben werden und/oder im oberen Bereich zusätzlich ein Gefrierfach angeordnet ist.

Der Kühlschrank (1) kann als Mehrtemperaturen - Kühlschrank ausgestattet sein. Gleichfalls ist es möglich, das Kühlgerät (1) in mindestens zwei übereinander getrennte Innenräume (2) mit jeweils separat zugeordneten Türen aufzuteilen. Ein besonders gutes Innenraumklima lässt sich mit einer dynamischen Kühlung erreichen. Hier sorgt ein im oberen Innenraumbereich angeordneter Ventilator (9) für einen guten Luftdurchsatz und damit für gleichmäßige Temperaturen im gesamten Innenraum (2). Außerdem wird das eingelagerte Kühlgut viel schneller durchgekühlt.

Unabhängig von der Innenraumgestaltung ist es bei ständigem Gebrauch eines Kühlschrankes (1) unvermeidbar, dass an Lebensmitteln bzw. deren Verpackungen anhaftende Bakterien, Hefen, Pilzen o.ä. sich im Innenraum (2) des Kühlschrankes (1) schnell ausbreiten. Daher ist in das Kühlgerät (1) eine Messeinrichtung (3, 4, 5) integriert, welche in der Lage ist, eine direkte oder indirekte Quantifizierung von im Innenraum (2) vorhandenen Keimen und Sporen vorzunehmen. Diese Messeinrichtung (3, 4, 5) beinhaltet neben einem Sensor (3), der beispielsweise als elektrochemischer oder biochemischer Sensor ausgebildet ist, mindestens eine Auswerteelektronik (4) und vorteilhafterweise auch ein Anzeigeelement (5). Es wird die Gesamtkeimzahl direkt oder indirekt ermittelt und mit einem in der Auswerteelektronik (4) abgelegten Basisgrenzwert verglichen. Als Gesamtkeimzahl wird die Keim- und Sporenbelastung im Kühlschrank (1) bezeichnet, wobei dafür insbesondere hohe Werte für Bakterien, Schimmel und Hefen ausschlaggebend sind. Es ist allgemein bekannt, dass eine Vielzahl von Pilzen und Bakterien Nitrit ausscheidet. Dieses Wissen erlaubt, aus einer ermittelten Nitritkonzentration einen Schluss auf den Verkeimungsgrad des Innenraumes (2) des Kühlschrankes (1) abzuleiten. Nicht immer sind Pilze, Schimmel o.ä. auch optisch erkennbar, aber durch biochemische Sensoren trotzdem schon direkt oder indirekt zu erfassen. Wenn die Messung beispielsweise hohe Nitritkonzentrationen aufweist, z.B. > 1mg/l, kann gleichzeitig von einer hohen Keimbelastung des Innenraums (2) ausgegangen werden. Der Sensor (3) dient bei indirekter Keimermittlung vorzugsweise einer Erfassung der Stoffwechselprodukte von Bakterien, Hefen und/oder Schimmelpilzen, wie z.B. Nitritkonzentrationen. Dabei wird Nitrit entweder direkt gemessen oder es wird die Oxidation als Messverfahren angewendet und Nitrit zu Nitrat oxidiert, um daraus auf den Verkeimungsgrad des Innenraumes (2) rückzuschließen.

Um rechtzeitig auf eine notwendige Reinigung hinweisen zu können, ist der Sensor (3) an mindestens einer von Kondensat umspülten Stelle des Innenraums (2) angeordnet. Beispielsweise sichert eine Anordnung des Sensors (3) an einem Verdampfer (7), welcher an Rück-, Seitenwand, Decken- oder Bodenfläche angeordnet sein kann, gute Messergebnisse. Ebenso ist aber auch eine Anordnung des Sensors (3) in oder an einem Kondensatauffangbehälter (8) oder in der Verdampferschale ein sinnvoller Ort zur Anordnung des Sensors. Eine kleine Veränderung im Innenraum, wobei zwischen Kondensatauffangbehätter (8) und dem Rückwandverdampfer (7) eine Abtropfleiste (6) angeordnet ist, schafft einen Ort für eine besonders sichere Meßwerterfassung des Sensors (3). Dabei bietet es sich an, den Sensor (3) am unteren Ende dieser Abtropfleiste (6) anzuordnen. Von einem besonderen Vorteil ist es, wenn der Sensor (3) auswechselbar ist. Insbesondere biochemische Sensoren sollten auswechselbar sein, da sie sich nach einer bestimmten Einsatzzeit, je nach Ausgestaltung, sich von selbst erschöpfen. Ein Beispiel für einen auswechselbaren Sensor ist eine Ausbildung in Form eines Chips. Auch eine automatische oder manuell einstellbare Reinigung eines Sensors ist sinnvoll und beispielsweise durch eine kurzzeitige Potentialumkehr oder Potentialerhöhung erreichbar.

Die Auswerteelektronik (4) ist vorzugsweise in die bereits im Kühlgerät (1) vorhandene Elektronik integriert oder in deren Nähe angeordnet. Sie (4) kann aber auch an einer anderen Stelle separat untergebracht sein. Das Anzeigeelement (5) ist vorzugsweise an der Bedienblende, wie sie für Kühl- und/oder Gefriergeräte bekannt ist, angeordnet oder in den Frontbereich der Tür (10) integriert. An der Bedienblende kann auch ein Bedienelement (11) angeordnet sein, über welches ein manuelles Aus- und Einschalten der Messeinrichtung (3, 4, 5) vorgenommen werden kann. Ein Ausschalten sollte insbesondere direkt nach einer Innenreinigung des Kühlgerätes (1) für einen definierten Zeitraum erfolgen, damit Interferenzen mit Putzmittelresten vermieden werden. Danach wird die Messeinrichtung (3, 4, 5) entweder automatisch oder manuell wieder eingeschaltet.

Umfangreiche Versuche bestätigen, dass eine aktuell ermittelte Nitritkonzentration durch eine Reinigung des Innenraumes (2) auf mindestens die Hälfte gesenkt wird. Die Messung der aktuellen Nitritkonzentration erfolgt durch den Sensor (3) während des Durchspülens mit im Innenraum anfallendem Kondensat, wobei in regelmäßigen oder unregelmäßigen Abständen die Messung vorgenommen wird. Die Messabstände zur aktuellen Messwerterfassung sind entweder vom Hersteller oder vom Benutzer bestimmbar und über die Elektronik (4) abrufbar.
In der Auswerteelektronik (4) ist ein Bezugsgrenzwert für einen sauberen Innenraum (2) des Kühlschrankes (1) abgelegt, mit dem jeder aktuell erfasste Wert verglichen wird. Wird dieser Bezugsgrenzwert überschritten, wird ein Warnsignal ausgelöst, welches z.B. an einem Anzeigeelement optisch und/oder akustisch angezeigt wird. Das Warnsignal wird nach einer vorbestimmten Zeit, die ebenfalls in der Elektronik (4) ablegbar ist, unterbrochen und periodisch wieder aktiviert. Diese Warnung wird solange fortgesetzt, bis eine Reinigung des Innenraumes vorgenommen wird oder eine manuelles Abstellen des Wamsignals erfolgt ist. Die Zeitunterbrechung zum Warnen kann auch eine erneute, aktuelle Messwerterfassung so lange unterbrechen bis tatsächlich die Reinigung des Innenraumes erfolgt ist. Außerdem ist aber auch möglich, dass die Zeitspanne zwischen den Warnungen kürzer ist, als die Abstände der einzelnen aktuellen Messwerterfassungen. Da die Keimbelastung nach fortgeschrittener Zeit überwiegend größer wird, d.h. auch immer höhere Konzentrationen der Stoffwechselprodukte, wie z.B. Nitrit erfasst werden, kann auch eine maximal mögliche Konzentration als Bezugsgrenzwert in der Auswerteelektronik (4) abgelegt werden. Beim Erreichen dieses Grenzwertes sollte das Warnsignal nicht mehr ausgesetzt werden. Eine ununterbrochene Anzeige soll die fortgeschrittene Verkeimung verdeutlichen, um einer Gesundheitsgefährdung beim Verzehr der eingelagerten Nahrungsmittel möglichst auszuschließen.

Allerdings sollte dem Benutzer auch die Möglichkeit gegeben werden, dass er die Messwerterfassung und/oder eine Warnung ausschalten kann, wenn er nicht an einer derartigen Information interessiert ist bzw. sich dadurch evtl. sogar belästigt fühlt.

Das Vorhandensein von Keimen lässt sich neben einer Messung eines der Stoffwechselprodukte von Bakterien, Hefen und/oder Schimmelpilze (wie z.B. Nitritkonzentration) auch direkt durch eine biochemische Sensierung von Bakterien, Hefen und/oder Schimmelpilzen o.ä. ermitteln. Daher sind je nach Ziel unterschiedlich ausgebildete Sensoren (3) einsetzbar, z.B. elektrochemische oder biochemische Sensoren.

Auch andere Verfahren, beispielsweise ein Abklatsch mit einem anschließenden Bebrüten kann zur Keimermittlung führen. Den meisten Benutzern eines Haushalt-Kühlschrankes (1) fehlen allerdings die Kenntnisse und Voraussetzungen für eine Durchführung derartiger Verfahren und ein derartiger Aufwand findet sicherlich auch nur wenig Akzeptanz beim Kunden. Ein Abklatsch muss sporadisch per Hand durchgeführt werden und die anschließenden Messungen erfordern Erfahrungen im Umgang mit biochemischen Verfahren. Eine solche Möglichkeit scheidet für einen im Haushalt genutzten Kühlschrank (1) aus, weil eine Warnung vor einer zu hohen Verkeimung im Innenraum (2) nicht rechtzeitig erfolgen kann. Die Anordnung eines Sensors (3) zur automatischen und gebrauchsbegleitenden Erfassung der Verkeimung stellt also eine einfache und bequeme Möglichkeit dar, um indirekt über den hygienischen Zustand seines Kühlschrankes (1) eine schnelle und orientierende Aussage zu erhalten. Ein kontinuierlich arbeitender Sensor (3) gewährleistet eine zuverlässige Warnung bei vorhandener Verkeimung.

In der Figur 2 ist ein Kühlschrank (1) dargestellt, dessen seitlich angeschlagene Tür (10) geöffnet dargestellt ist. Die Tür (10) enthält auf ihrer Innenseite Abstellmöglichkeiten, insbesondere für schmales bzw. hohes Kühlgut. Auch an der Innenseite der Tür kann zusätzlich zum Innenraum (2) ein weiterer Sensor (3) zur Messung der Verkeimung angeordnet sein. Der Innenraum (2) ist entsprechend dem in Figur 1 beschriebenen Kühlgerät ausgestaltet. Grundsätzlich sammelt sich im Innenraum (2) die Feuchtigkeit am Verdampfer, kondensiert dort, vereist und schmilzt wieder. Daher ist eine ideale Stelle für die Anordnung eines Sensors (3) in der Ablaufrinne (8) oder in der Verdampferschale.

## Patentansprüche

1. Kühlgerät mit einer Kälteerzeugungseinrichtung, einem Innenraum und einer Sammeleinrichtung für im Innenraum entstehendes Kondensat, wobei das Kühlgerät (1) im Innenraum (2) eine Messeinrichtung (3, 4, 5) mit mindestens einem Sensor (3) und einer Auswerteelektronik (4) zur Indikation von Keimen und/oder Sporen aufweist,
**dadurch gekennzeichnet,**
**dass** der Sensor (3) an einem von Kondensat aus dem Innenraum (2) durchspülten Ort angeordnet ist.

2. Kühlgerät nach Anspruch 1,
**dadurch gekennzeichnet,**
**dass** der Sensor (3) mit der Auswerteelektronik (4) und/oder einem Anzeigeelement (5) verbunden ist.

3. Kühlgerät nach einem der Ansprüche 1 oder 2,
**dadurch gekennzeichnet,**
**dass** der Sensor (3) als biochemischer Sensor zur selektiven Erfassung von Bakterien, Hefen und/oder Schimmelpilzen ausgebildet ist.

4. Kühlgerät nach einem der Ansprüche 1 oder 2,
**dadurch gekennzeichnet,**
**dass** der Sensor (3) als biochemischer oder elektrochemischer Sensor zur Erfassung von Stoffwechselprodukten der Bakterien, Hefen und/oder Schimmelpilze ausgebildet ist.

5. Kühlgerät nach mindestens einem der Ansprüche 1 bis 4,
**dadurch gekennzeichnet,**
**dass** der Sensor (3) zur Nitrit- oder Nitrat-Erfassung ausgebildet ist.

6. Kühlgerät nach mindestens einem der Ansprüche 1 bis 5,
**dadurch gekennzeichnet,**
**dass** der Sensor (3) entnehmbar im Kühlgerät (1) angeordnet ist.

7. Kühlgerät nach mindestens einem der Ansprüche 1 bis 6,
**dadurch gekennzeichnet,**
**dass** der Sensor (3) im Innenraum (2) und die Auswerteelektronik (4) und/oder das Anzeigeelement (5) außerhalb des Innenraumes (2) angeordnet sind.

8. Kühlgerät nach mindestens einem der Ansprüche 1 bis 7,
**dadurch gekennzeichnet,**
**dass** der Sensor (3) in oder an einem Kondensatauffangbehälter (8) angeordnet ist.

9. Kühlgerät nach mindestens einem der Ansprüche 1 bis 7,
**dadurch gekennzeichnet,**
**dass** der Sensor (3) an einem Rückwandverdampfer (7) oder in einer Verdampferschale angeordnet ist.

10. Kühlgerät nach mindestens einem der Ansprüche 1 bis 7,
**dadurch gekennzeichnet,**
**dass** zwischen dem Kondensatauffangbehälter (8) und dem Rückwandverdampfer (7) eine Abtropfleiste (6) angeordnet ist, an welcher der Sensor (3) angeordnet ist.

11. Kühlgerät nach Anspruch 10,
**dadurch gekennzeichnet,**
**dass** ein Bedienelement (11) zur Unterbrechung der Messwerterfassung durch die Messeinrichtung (3, 4, 5) am Kühlgerät (1) angeordnet ist.

12. Verfahren zur Verkeimungsindikation in einem Kühlgerät nach mindestens einem der Ansprüche 1 bis 11,
**dadurch gekennzeichnet,**
**dass** die Messeinrichtung (3, 4, 5) selektiv Messwerte von Bakterien, Hefen und/oder Schimmelpilzen oder von mindestens einem derer Stoffwechselprodukte erfasst und auswertet, wobei über den Sensor (3) die Messwerte in definierbaren Zeitabständen erfasst und diese Messwerte in der Auswerteelektronik (4) mit dort abgelegten maximal zulässigen Verkeimungsgrenzwerten verglichen werden und der Sensor (3) die aktuelle Messwerterfassung während eines Durchspülens mit Kondensat vornimmt und dass beim Überschreiten der Verkeimungsgrenzwerte durch mindestens einen aktuell erfassten Messwert ein Signal an das Anzeigeelement (5) weitergegeben wird.

13. Verfahren nach Anspruch 12,
**dadurch gekennzeichnet,**
**dass** aus der Höhe der Konzentration der Stoffwechselprodukte von Bakterien, Hefen und/oder Schimmelpilzen die Belastung mit Keimen und/oder Sporen herleitbar ist.

14. Verfahren nach einem der Ansprüche 12 oder 13,
**dadurch gekennzeichnet,**
**dass** die Messwerte vom Sensor (3) direkt gemessen werden.

15. Verfahren nach mindestens einem der Ansprüche 12 bis 14,
**dadurch gekennzeichnet,**
**dass** die Ermittlung einer Nitritkonzentration indirekt durch eine elektrochemische Reaktion vorgenommen wird, bei welcher Nitrit zu Nitrat oxidiert wird.

16. Verfahren nach mindestens einem der Ansprüche 12 bis 15,
**dadurch gekennzeichnet,**
**dass** das Anzeigeelement (5) ein optisches und/oder akustisches Warnsignal darstellt.

17. Verfahren nach mindestens einem der Ansprüche 12 bis 16,
**dadurch gekennzeichnet,**
**dass** das Warnsignal nach einer Zeitspanne unterbrochen wird, welche kleiner als die Zeitspanne zwischen den aktuellen Messungen ist, und
**dass** nach einer danach folgenden Meßwerterfassung durch den Sensor (3) erneut ein Warnsignal angezeigt wird.

18. Verfahren nach mindestens einem der Ansprüche 12 bis 16,
**dadurch gekennzeichnet,**
**dass** das Warnsignal beim Überschreiten mindestens eines in der Auswerteelektronik (4) abgelegten maximal zulässigen Verkeimungsgrenzwertes dauerhaft angezeigt wird.

19. Verfahren nach mindestens einem der Ansprüche 13 bis 18,
**dadurch gekennzeichnet,**
**dass** die Messeinrichtung (3, 4, 5) nach einer Reinigung des Kühlgerätes (1) automatisch oder manuell ausgeschaltet und nach einem definierten Zeitraum wieder eingeschaltet wird.

20. Verfahren nach mindestens einem der Ansprüche 13 bis 19,
**dadurch gekennzeichnet,**
**dass** nach einer Reinigung des Kühlgerätes (1) eine Reinigung des Sensors (3) vorgenommen wird.

21. Verfahren nach Anspruch 20,
**dadurch gekennzeichnet,**
**dass** eine Reinigung des Sensors elektrochemisch durch Potentialumkehr oder Potentialerhöhung vorgenommen wird.

## Claims

1. Refrigerating apparatus including a device for generating cold, an interior space and a device for collecting condensation created in the interior space, the refrigerating apparatus (1) having a measuring device (3, 4, 5) in the interior space (2) with at least one sensor (3) and one electronic evaluating means (4) for indicating germs and/or spores, **characterised in that** the sensor (3) is disposed at a location which is flushed-through by condensation from the interior space (2).

2. Refrigerating apparatus according to claim 1, **characterised in that** the sensor (3) communicates with the electronic evaluating means (4) and/or a displaying element (5).

3. Refrigerating apparatus according to one of claims 1 or 2, **characterised in that** the sensor (3) is in the form of a biochemical sensor for the selective detection of bacteria, yeast and/or mould.

4. Refrigerating apparatus according to one of claims 1 or 2, **characterised in that** the sensor (3) is in the form of a biochemical or electrochemical sensor for the detection of metabolic products of bacteria, yeast and/or mould.

5. Refrigerating apparatus according to at least one of claims 1 to 4, **characterised in that** the sensor (3) is configured for nitrite or nitrate detection.

6. Refrigerating apparatus according to at least one of claims 1 to 5, **characterised in that** the sensor (3) is disposed in the refrigerating apparatus (1) so as to be removable.

7. Refrigerating device according to at least one of claims 1 to 6, **characterised in that** the sensor (3) is disposed in the interior space (2) and the electronic evaluating means (4) and/or the displaying element (5) are disposed externally of the interior space (2).

8. Refrigerating apparatus according to at least one of claims 1 to 7, **characterised in that** the sensor (3) is disposed in or on a condensation-collecting container (8).

9. Refrigerating apparatus according to at least one of claims 1 to 7, **characterised in that** the sensor (3) is disposed on a rear wall evaporator (7) or in an evaporator shell.

10. Refrigerating apparatus according to at least one of claims 1 to 7, **characterised in that** a drip bar (6) is disposed between the condensation collecting container (8) and the rear wall evaporator (7) and the sensor (3) is disposed on this drip bar.

11. Refrigerating apparatus according to claim 10, **characterised in that** an operator element (11) is disposed on the refrigerating apparatus (1) for interrupting the acquisition of the measured data by the measuring device (3, 4, 5).

12. Method of indicating the breeding of germs in a refrigerating apparatus according to at least one of claims 1 to 11, **characterised in that** the measuring device (3, 4, 5) detects and evaluates, in a selective manner, measured values of bacteria, yeast and/or mould or measured values of at least one of the metabolic products thereof, the measured values being detected via the sensor (3) in definable time intervals and these measured values being compared in the electronic evaluating means (4) with maximum admissible limit values, stored therein, for the breeding of germs and the sensor (3) carrying out the current measured value acquisition during a flushing-through operation with condensation, and **in that**, when the limit values for the breeding of germs are exceeded by at least one measured value, currently being detected, a signal is passed on to the displaying element (5).

13. Method according to claim 12, **characterised in that** the amount of germs and/or spores is derivable from the level of the concentration of the metabolic products of bacteria, yeast and/or mould.

14. Method according to one of claims 12 or 13, **characterised in that** the measured values are measured directly by the sensor (3).

15. Method according to at least one of claims 12 to 14, **characterised in that** the determining of a nitrite concentration is effected indirectly by means of an electrochemical reaction, where nitrite is oxidised to form nitrate.

16. Method according to at least one of claims 12 to 15, **characterised in that** the displaying element (5) represents a visual and/or acoustic alarm.

17. Method according to at least one of claims 12 to 16, **characterised in that** the alarm is interrupted after a time interval, which is shorter than the time interval between the current measuring operations, and **in that** an alarm is displayed once again after a subsequent measured value acquisition by the sensor (3).

18. Method according to at least one of claims 12 to 16, **characterised in that** the alarm is displayed in a continuous manner when at least one of the maximum admissible limit values, stored in the electronic evaluating means (4), for the breeding of germs is exceeded.

19. Method according to at least one of claims 13 to 18, **characterised in that**, after the refrigerating apparatus (1) has been cleaned, the measuring device (3, 4, 5) is switched-off automatically or manually and is switched-on again after a defined period.

20. Method according to at least one of claims 13 to 19, **characterised in that** after the refrigerating apparatus (1) has been cleaned, the sensor (3) is cleaned.

21. Method according to claim 20, **characterised in that** a cleaning of the sensor is performed electrochemically by means of potential reversal or potential increase.

## Revendications

1. Appareil frigorifique comportant un dispositif de production de froid, un espace interne et un dispositif collecteur pour le condensat formé dans l'espace interne, dans lequel l'appareil frigorifique (1) comporte dans l'espace interne (2) un dispositif de mesure (3, 4, 5) équipé d'au moins un capteur (3) et un dispositif électronique d'exploitation (4) destiné à l'indication de germes et/ou de spores,
**caractérisé en ce que** le capteur (3) est disposé à, contre ou sur un emplacement rincé par le condensat sortant de l'espace interne (2).

2. Appareil frigorifique selon la revendication 1, **caractérisé en ce que** le capteur (3) est relié au dispositif électronique d'exploitation (4) et/ou à un élément indicateur (5).

3. Appareil frigorifique selon l'une des revendications 1 ou 2, **caractérisé en ce que** le capteur (3) est réalisé en tant que capteur biochimique permettant la détection sélective de bactéries, levures et/ou moisissures.

4. Appareil frigorifique selon l'une des revendications 1 ou 2, **caractérisé en ce que** le capteur (3) est réalisé en tant que capteur biochimique ou électrochimique pour la détection des produits du métabolisme des bactéries, levures et/ou moisissures.

5. Appareil frigorifique selon au moins l'une des revendications 1 à 4, **caractérisé en ce que** le capteur (3) est réalisé pour la détection de nitrite ou de nitrate.

6. Appareil frigorifique selon au moins l'une des revendications 1 à 5, **caractérisé en ce que** le capteur (3) est disposé dans l'appareil frigorifique (1) de façon amovible.

7. Appareil frigorifique selon au moins l'une des revendications 1 à 6, **caractérisé en ce que** le capteur (3) est disposé dans l'espace interne (2) et le dispositif électronique d'exploitation (4) et/ou l'élément indicateur (5) sont disposés en dehors de l'espace interne (2).

8. Appareil frigorifique selon au moins l'une des revendications 1 à 7, **caractérisé en ce que** le capteur (3) est disposé dans ou contre un réservoir de récupération du condensat (8).

9. Appareil frigorifique selon au moins l'une des revendications 1 à 7, **caractérisé en ce que** le capteur (3) est disposé contre ou sur un évaporateur de la paroi arrière (7) ou dans une cuvette d'évaporateur.

10. Appareil frigorifique selon au moins l'une des revendications 1 à 7, **caractérisé en ce qu'**entre le réservoir de récupération du condensat (8) et l'évaporateur de la paroi arrière (7) est disposée une baguette d'égouttoir (6) contre laquelle est disposé le capteur (3).

11. Appareil frigorifique selon la revendication 10, **caractérisé en ce qu'**un élément de commande (11) destiné à interrompre l'acquisition des valeurs de mesure par le dispositif de mesure (3, 4, 5) est disposé contre ou sur l'appareil frigorifique (1).

12. Procédé d'indication des germes dans un appareil frigorifique selon au moins l'une des revendications 1 à 11, **caractérisé en ce que** le dispositif de mesure (3, 4, 5) acquiert et exploite de façon sélective des valeurs de mesure de bactéries, levures et/ou moisissures ou d'au moins un de leurs produits du métabolisme, les valeurs de mesure étant acquises par le capteur (3) selon des intervalles définis et ces valeurs de mesure sont comparées dans le dispositif électronique d'exploitation (4), avec des valeurs limites de germes maximales autorisées qui y sont consignées, et dans lequel le capteur (3) entreprend l'acquisition actuelle de la valeur de mesure pendant un rinçage avec le condensat, et **en ce que**, en cas de dépassement de la valeur limite des germes par au moins une valeur de mesure actuellement acquise, un signal est transmis à l'élément indicateur (5).

13. Procédé selon la revendication 12, **caractérisé en ce que** l'on peut déduire la charge en germes et/ou spores à partir du niveau de la concentration en produits du métabolisme de bactéries, levures et/ou moisissures.

14. Procédé selon l'une des revendications 12 ou 13, **caractérisé en ce que** les valeurs de mesure sont mesurées directement par le capteur (13).

15. Procédé selon au moins l'une des revendications 12 à 14, **caractérisé en ce que** la détermination d'une concentration en nitrite est entreprise indirectement par une réaction électrochimique dans laquelle le nitrite est oxydé en nitrate.

16. Procédé selon au moins l'une des revendications 12 à 15, **caractérisé en ce que** l'élément indicateur (5) représente un signal d'alarme optique et/ou acoustique.

17. Procédé selon au moins l'une des revendications 12 à 16, **caractérisé en ce que** le signal d'alarme est interrompu après une durée, qui est acquise inférieure à la durée entre les mesures actuelles, et **en ce qu'**après une acquisition de mesure suivante par le capteur (3), un signal d'alarme est à nouveau émis.

18. Procédé selon au moins l'une des revendications 12 à 16, **caractérisé en ce que** le signal d'alarme, en cas de dépassement d'au moins une valeur limite de germes maximale autorisée consignée dans le dispositif électronique d'exploitation (4), est indiqué de façon durable.

19. Procédé selon au moins l'une des revendications 13 à 18, **caractérisé en ce que** le dispositif de mesure (3, 4, 5), après un nettoyage de l'appareil frigorifique (1), est mis hors tension automatiquement ou manuellement et est remis sous tension après une durée définie.

20. Procédé selon au moins l'une des revendications 13 à 19, **caractérisé en ce qu'**après un nettoyage de l'appareil frigorifique (1), un nettoyage du capteur (3) est entrepris.

21. Procédé selon la revendication 20, **caractérisé en ce qu'**un nettoyage du capteur est entreprise par voie électrochimique par inversion de potentiel ou augmentation de potentiel.
